# FASCICULE DE BREVET EUROPEEN

(11) **EP 2 317 406 B1**
(45) Date de publication et mention de la délivrance du brevet: **08.05.2013**
(21) Numéro de dépôt: 10186608.5
(22) Date de dépôt: 05.10.2010
(51) Int. Cl.: G04B 13/02, G04B 17/34

(54) **Fixation sans chassage ni collage d'une pièce dure sur un axe**
Befestigung eines harten Teils an eine Achse ohne Eintreiben oder Kleben
Fixation without force-fitting or bonding of a hard part on an axe

(30) Priorité: 29.10.2009 EP 09174421
(43) Date de publication de la demande: 04.05.2011
(73) Titulaire: Nivarox-FAR S.A., 2400 Le Locle (CH)
(72) Inventeur: Cusin, Pierre, 1423, Villars-Burquin (CH)
(74) Mandataire: Couillard, Yann Luc Raymond

(56) Documents cités:
- EP-A- 1 411 400
- EP-A- 2 104 007
- CH-A- 40 228
- CH-A- 508 914
- CH-B1- 698 677

## Description

### Domaine de l'invention

L'invention se rapporte à un système de fixation d'une pièce en matériau ne possédant pas de domaine plastique utilisable, c'est-à-dire qui n'est pas chassable et, plus particulièrement, une telle pièce composée en un matériau à base de silicium.

### Arrière plan de l'invention

Il est connu dans l'horlogerie de monter des pièces sur des axes par chassage, c'est-à-dire par déformation plastique de la pièce et/ou de l'axe. Un tel montage est connu du document CH 508 914 avec une ou deux zones de chassage.

Avec l'avènement des pièces en silicium, il devient impossible de les fixer sur des axes par chassage sous peine de les briser. Dans les productions actuelles, on utilise par exemple un matériau adhésif du type colle polymère pour solidariser les pièces silicium sur leurs axes ou un autre système de blocage impliquant une troisième pièce mécanique comme divulgué dans le document EP 2 104 007. Cependant, ces solutions ne sont pas satisfaisantes car, pour la première solution, le vieillissement des matériaux adhésifs est aléatoire et parfois très prématuré et, pour la deuxième solution, trop complexe à mettre en oeuvre.

Le document CH698677 B1 représente l'état de la technique le plus proche par rapport à l'objet de la présente invention. Ce document décrit un dispositif comportant une pièce 1 en matériau ne possédant pas de domaine plastique utilisable, notamment le silicium. Comme visible sur la figure 2 de ce document, la pièce 1 en silicium est montée sur un axe 2 qui traverse un trou 7 de la pièce. Ce document décrit également des évidements, notamment trois parties vides de grande taille comprises entre les bras 6 et visibles sur la figure 2 (ces parties comprennent également le profil 14). CH6986677 B1 décrit également des moyens de solidarisation 11, attachés à l'axe et épousant au moins partiellement la forme de l'évidement (on voit sur les figures 1, 2 et 6 que la partie 13 coopère avec la profil 14).

### Résumé de l'invention

Le but de la présente invention est de pallier tout ou partie les inconvénients cités précédemment en proposant un système de fixation d'une pièce en matériau ne possédant pas de domaine plastique utilisable sur un axe qui n'a recours ni au chassage ni au collage.

A cet effet, l'invention se rapporte à un dispositif tel que défini dans la revendication 1.

Avantageusement, la pièce en matériau ne possédant pas de domaine plastique utilisable n'est pas sollicitée dans son domaine plastique (aucun chassage) mais uniquement déplacé mécaniquement par l'ensemble axe - moyens de solidarisation.

Conformément à d'autres caractéristiques avantageuses de l'invention :
- l'évidement est rayonné ;
- les moyens de solidarisation comportent un ajout de matière métallique ;
- l'ajout de matière métallique est obtenu par une fusion partielle dudit axe ou par fusion d'une brasure ou par emmanchement à chaud de ladite matière métallique sous forme amorphe ;
- le dispositif de solidarisation comporte de plus une collerette montée sur l'axe afin de servir de portée pour ladite pièce ;
- le matériau ne possédant pas de domaine plastique utilisable est à base de silicium.

L'invention se rapporte également à une pièce d'horlogerie caractérisée en ce qu'elle comporte un dispositif selon l'une des variantes précédentes.

Enfin, l'invention se rapporte à un procédé de fixation tel que défini dans la revendication 10.

Conformément à d'autres caractéristiques avantageuses de l'invention :
- l'étape d) est réalisée par une fusion localisée de l'axe ou par une fusion d'une brasure au moyen d'un rayonnement haute énergie ;
- l'étape d) est réalisée par emmanchement à chaud dudit matériau métallique sous forme amorphe ;
- l'étape c) continue jusqu'à ce que la pièce bute contre une collerette de l'axe formée lors de l'étape b) ;
- le matériau ne possédant pas de domaine plastique utilisable est à base de silicium.

### Description sommaire des dessins

D'autres particularités et avantages ressortiront clairement de la description qui en est faite ci-après, à titre indicatif et nullement limitatif, en référence aux dessins annexés, dans lesquels :
- la figure 1 est une représentation d'un résonateur balancier-spiral selon l'invention ;
- la figure 2 est une représentation d'un spiral selon l'invention ;
- la figure 3 est une représentation partielle de la figure 2 ;
- la figure 4 est une représentation en coupe de la figure 3 ;
- la figure 5 est une représentation similaire à la figure 4 dans laquelle est montré un dispositif de fixation selon l'invention.

### Description détaillée des modes de réalisation préférés

Dans l'exemple illustré à la figure 1, l'invention sera expliquée à partir d'un résonateur balancier-spiral généralement annoté 1. Cependant, l'invention peut également par exemple s'appliquer à un mobile ou une ancre dans ou en dehors du domaine de l'horlogerie.

Le résonateur balancier-spiral 1 comporte un axe de pivotement 3, un balancier 5 et un spiral 7 ainsi qu'un système de fixation 9. L'axe de pivotement 3, qui peut également être dénommé axe de balancier dans l'exemple de la figure 1, est utilisé pour monter à rotation le balancier 5 et le spiral 7 entre deux paliers par exemple aménagés respectivement dans un pont et une platine (non représentés).

La figure 2 présente une vue agrandie du spiral 7 qui, pour l'explication ci-dessous, est une pièce en matériau ne possédant pas de domaine plastique utilisable comme, par exemple, du silicium cristallin, de la silice cristalline, de l'alumine cristalline, du nitrure de silicium ou même du carbure de silicium. Cependant, le balancier 5 peut également être fabriqué d'un tel matériau et, par conséquent, être également monté sur l'axe 3 à l'aide d'un deuxième système de fixation 9.

Préférentiellement, le spiral 7 comporte une virole 2 montée en une seule pièce. Un tel spiral 7 peut par exemple être obtenu à partir d'une plaquette qui, par photolithographie d'une résine photosensible puis d'une attaque des parties de la plaquette ne comportant pas de résine, est gravée selon toute l'épaisseur.

Selon l'invention, le système de fixation 9 est destiné à solidariser le spiral 7 avec l'axe 3. Ainsi, le système de fixation 9 comporte un dispositif de solidarisation 11 comportant un évidement 4 et des moyens de solidarisation 6. L'évidement 4 dans l'exemple de la figure 2 communique avec le trou d'axe 8 de la virole 2. L'évidement 4 forme ainsi une pente 10 entre la paroi interne sensiblement verticale du trou d'axe 8 et la surface supérieure sensiblement horizontale de la virole 2 comme mieux illustré à la figure 4. La pente 10 forme ainsi un évidement borgne qui est rayonné, c'est-à-dire sans arête, et qui entoure les moyens de solidarisation 6. Une telle pente 10 peut être obtenue à partir de l'enseignement du document CH 1549/09 au nom de la Demanderesse.

Les moyens de solidarisation 6 sont destinés à s'attacher à l'axe 3 et à épouser au moins partiellement la forme de l'évidement 4. Préférentiellement, les moyens de solidarisation 6 comportent un ajout de matière métallique qui, selon trois modes de réalisation, peut être obtenu par une fusion partielle de l'axe 3 ou par fusion d'une brasure ou encore par un emmanchement à chaud de ladite matière métallique sous forme amorphe.

Ainsi, comme visible à la figure 5, le durcissement de l'ajout de matière permet d'attacher l'axe 3 préférentiellement métallique mais également de former un tenon coopérant avec l'évidement 4, lequel agit alors comme une mortaise.

On comprend donc que les moyens de solidarisation 6 n'ont pas nécessité à s'attacher à la virole 2 mais uniquement à l'axe 3. Toutefois, le déplacement à rotation de l'axe 3, qui fait imprimer un même mouvement aux moyens de solidarisation 6, entraîne également mécaniquement la virole 2, c'est-à-dire la spiral 7, par ladite liaison tenon - mortaise. Par conséquent, avantageusement selon l'invention, le spiral 7 en matériau ne possédant pas de domaine plastique utilisable n'est pas sollicitée dans son domaine plastique.

De manière préférée, le dispositif de solidarisation 11 comporte en outre une collerette 13 montée sur l'axe 3 afin de servir de portée pour le spiral 7 au niveau de sa virole 2. En effet, cette configuration permet à la virole 2 d'être bloquée par rapport à la longueur de l'axe 3 par contact entre la collerette 13 formant portée et les moyens de solidarisation 6 formant tenon.

Les trois modes de réalisation du procédé de fabrication vont maintenant être expliqué. Selon une première étape a), le procédé commence par la fabrication de la pièce 7 avec un trou 8 destiné à recevoir l'axe 3 et un évidement 4 communiquant avec le trou 8 comme illustré à la figure 2.

Selon une deuxième étape b) qui peut être réalisée avant, pendant ou après l'étape a), le procédé se poursuit avec la fabrication l'axe 3 préférentiellement avec la portée 13. Dans une troisième étape c), le procédé continue avec l'assemblage de l'axe 3 dans le trou 8 du spiral 7, préférentiellement, jusqu'à butée contre la collerette 13 de l'axe 3.

Le procédé comporte ensuite une quatrième étape d) destinée à remplir l'évidement 4 par les moyens de solidarisation 6 comme, par exemple, un matériau métallique afin qu'ils épouse la forme de l'évidement et une partie du diamètre extérieur de l'axe 3. Enfin, le procédé se termine avec une cinquième et dernière étape e) destinée à durcir le matériau métallique afin de solidariser le spiral 7 avec l'axe 3.

Selon un premier mode de réalisation, l'étape d) est réalisée par une fusion localisée de l'axe 3, c'est-à-dire qu'une fusion partielle de l'axe 3 au niveau de la zone 12 est effectuée pour qu'une partie rendue liquide de l'axe 3 s'écoule dans l'évidement 4 comme illustré aux figures 4 et 5. Une telle fusion de l'étape d) est, de manière préférée, réalisée par un rayonnement haute énergie au moyen, par exemple, d'une source laser.

Selon un deuxième mode de réalisation, l'étape d) est réalisée par la fusion d'une brasure, c'est-à-dire qu'une fusion d'un matériau métallique entre la zone 12 et l'évidement 4 est effectuée pour qu'elle soit rendue liquide et s'écoule dans l'évidement 4 de manière similaire au premier mode de réalisation. Une telle fusion selon le deuxième mode de réalisation est, également de manière préférée, réalisée par un rayonnement haute énergie au moyen, par exemple, d'une source laser.

Selon un troisième mode de réalisation, l'étape d) est réalisée par emmanchement à chaud dudit matériau métallique sous forme amorphe, c'est-à-dire que le matériau métallique est chauffé entre sa température de transition vitreuse et celle de cristallisation puis pressé dans l'évidement 4 afin qu'il adopte l'empreinte dudit évidement 4.

Ainsi, quel que soit le mode de réalisation utilisé, lors de la cinquième et dernière étape e), le refroidissement des moyens de solidarisation 6 permet de les attacher à l'axe 3 et de former ledit tenon qui permettra d'entraîner à rotation le spiral 7 via sa virole 2. Ainsi, avantageusement, même si la pièce c'est-à-dire le spiral 7 est en matériau ne possédant pas de domaine plastique utilisable, il est possible de la rendre solidaire d'un axe 3 sans avoir à la chasser ou à effectuer un collage.

Bien entendu, la présente invention ne se limite pas à l'exemple illustré mais est susceptible de diverses variantes et modifications qui apparaîtront à l'homme de l'art. En particulier, la pente 10 peut être remplacée par une paroi verticale et une paroi horizontale, c'est-à-dire que l'évidement 4 comporte un fond sensiblement parallèle à la surface supérieure que la virole 2. Dans les deux exemples, on comprend que l'évidement 4 est borgne, c'est-à-dire qu'il ne traverse pas de part en part la pièce destinée à être rendue solidaire.

On comprend également que si la pièce dans l'exemple ci-dessus est un spiral 7 dont la virole 2 comporte le trou 8 et l'évidement 4, l'invention est parfaitement applicable à une pièce du type mobile dont le moyeu comporte le trou et l'évidement ou encore à une pièce du type ancre d'échappement dont la baguette comporte le trou et l'évidement. Comme expliqué ci-dessus, ces exemples concernent le domaine de l'horlogerie cependant, l'invention peut être appliquée à d'autres domaines.

## Revendications

1. Dispositif comportant:
- un axe (3);
- une pièce (7) en matériau ne possédant pas de domaine plastique utilisable, ladite pièce (7) comportant un trou (8), ledit axe (3) traversant ledit trou (8); et
- un dispositif de solidarisation (11) sur ledit axe (3), comportant:
- un évidement (4) communiquant avec ledit trou (8) de ladite pièce (7), ledit évidement (4) étant borgne afin de former une mortaise dans ladite pièce (7); et
- des moyens de solidarisation (6) attachés à l'axe (3) et épousant au moins partiellement la forme de l'évidement (4) afin de rendre solidaire le mouvement de la pièce (7) avec celui de l'axe (3) sans chassage ni collage.

2. Dispositif selon la revendication précédente, **caractérisé en ce que** l'évidement (4) est rayonné.

3. Dispositif selon l'une des revendications précédentes, **caractérisé en ce que** les moyens de solidarisation (6) comportent un ajout de matière métallique.

4. Dispositif selon la revendication précédente, **caractérisé en ce que** l'ajout de matière métallique est obtenu par une fusion partielle dudit axe.

5. Dispositif selon la revendication 3, **caractérisé en ce que** l'ajout de matière métallique est obtenu par fusion d'une brasure.

6. Dispositif selon la revendication 3, **caractérisé en ce que** l'ajout de matière métallique est obtenu par emmanchement à chaud de ladite matière métallique sous forme amorphe.

7. Dispositif selon l'une des revendications précédentes, **caractérisé en ce que** le dispositif de solidarisation (11) comporte de plus une collerette (13) montée sur l'axe (3) afin de servir de portée pour ladite pièce.

8. Dispositif selon l'une des revendications précédentes, **caractérisé en ce que** le matériau ne possédant pas de domaine plastique utilisable est à base de silicium.

9. Pièce d'horlogerie **caractérisée en ce qu'**elle comporte un dispositif selon l'une des revendications précédentes.

10. Procédé de fixation d'une pièce (7) en matériau ne possédant pas de domaine plastique utilisable sur un axe (3) **caractérisé en ce qu'**il comporte les étapes suivantes :
a) fabriquer la pièce (7) avec un trou (8) destiné à recevoir ledit axe et un évidement (4) communiquant avec le trou (8) ledit évidement (4) étant borgne afin de former une mortaise dans ladite pièce (7) ;
b) fabriquer ledit axe ;
c) assembler l'axe (3) dans le trou (8) de la pièce (7) ;
d) remplir l'évidement (4) par un matériau métallique (6) afin qu'il épouse la forme de l'évidement (4) et une partie du diamètre extérieur dudit axe ;
e) durcir le matériau métallique (6) pour former des moyens de solidarisation (6) attachés à l'axe (3), afin de solidariser la pièce (7) avec l'axe (3) sans chassage ni collage.

11. Procédé de fixation selon la revendication précédente, **caractérisé en ce que** l'étape d) est réalisée par une fusion localisée de l'axe (3).

12. Procédé de fixation selon la revendication 10, **caractérisé en ce que** l'étape d) est réalisée par une fusion d'une brasure.

13. Procédé de fixation selon la revendication 11 ou 12, **caractérisé en ce que** la fusion de l'étape d) est réalisée au moyen d'un rayonnement haute énergie.

14. Procédé de fixation selon la revendication 10, **caractérisé en ce que** l'étape d) est réalisée par emmanchement à chaud dudit matériau métallique sous forme amorphe.

15. Procédé de fixation selon la revendication 10, **caractérisé en ce que** l'évidement (4) est rayonné.

16. Procédé de fixation selon l'une des revendications 10 à 15, **caractérisé en ce que** le matériau ne possédant pas de domaine plastique utilisable est à base de silicium.

17. Procédé de fixation selon l'une des revendications 10 à 16, **caractérisé en ce que** l'étape c) continue jusqu'à ce que la pièce bute contre une collerette (13) de l'axe (3) formée lors de l'étape b).

## Patentansprüche

1. Vorrichtung, umfassend:
- eine Welle (3);
- ein Stück (7) aus einem Werkstoff, der keinen verwendbaren plastischen Bereich besitzt, welches Stück (7) ein Loch (8) umfasst, wobei die Welle (3) durch das Loch (8) hindurchgeht; und
- eine Verbindungsvorrichtung (11) auf der Welle (3), umfassend:
- eine Aussparung (4), die mit dem Loch (8) des Stücks (7) in Verbindung steht, wobei diese Aussparung (4) blind ist, um einen Einschnitt im Stück (7) zu bilden; und
- Verbindungsmittel (6), die an der Welle (3) befestigt sind und sich wenigstens teilweise der Form der Aussparung (4) anpassen, um die Bewegung des Stücks (7) ohne Einpressen und ohne Kleben mit derjenigen der Welle (3) zu verbinden.

2. Vorrichtung nach vorhergehendem Anspruch, **dadurch gekennzeichnet, dass** die Aussparung (4) strahlenförmig ist.

3. Vorrichtung nach einem der vorhergehenden Ansprüche, **dadurch gekennzeichnet, dass** die Verbindungsmittel (6) einen Anbauteil aus metallischem Werkstoff umfassen.

4. Vorrichtung nach vorhergehendem Anspruch, **dadurch gekennzeichnet, dass** der Anbauteil aus metallischem Werkstoff durch ein teilweises Schmelzen der Welle erhalten wird.

5. Vorrichtung nach Anspruch 3, **dadurch gekennzeichnet, dass** der Anbauteil aus metallischem Werkstoff durch Schmelzen eines Hartlots erhalten wird.

6. Vorrichtung nach Anspruch 3, **dadurch gekennzeichnet, dass** der Anbauteil aus metallischem Werkstoff durch Warmaufziehen des metallischen Werkstoffs in amorpher Form erhalten wird.

7. Vorrichtung nach einem der vorhergehenden Ansprüche, **dadurch gekennzeichnet, dass** die Verbindungsvorrichtung (11) zudem einen Kragen (13) umfasst, der auf der Welle (3) montiert ist, um als Auflagefläche für das genannte Stück zu dienen.

8. Vorrichtung nach einem der vorhergehenden Ansprüche, **dadurch gekennzeichnet, dass** der Werkstoff, der keinen verwendbaren plastischen Bereich besitzt, auf Silizium-Basis ist.

9. Zeitmessgerät, **dadurch gekennzeichnet, dass** es eine Vorrichtung nach einem der vorhergehenden Ansprüche umfasst.

10. Verfahren zum Befestigen eines Stücks (7) aus einem Werkstoff, der keinen verwendbaren plastischen Bereich besitzt, an einer Welle (3), **dadurch gekennzeichnet, dass** es die folgenden Schritte umfasst:
a) Herstellen des Stücks (7) mit einem für die Aufnahme der Welle bestimmten Loch (8) und einer mit dem Loch (8) in Verbindung stehenden Aussparung (4), wobei die Aussparung (4) blind ist, um einen Einschnitt im Stück (7) zu bilden;
b) Herstellen der Welle;
c) Einfügen der Welle (3) ins Loch (8) des Stücks (7);
d) Füllen der Aussparung (4) mit einem metallischen Werkstoff (6), derart, dass er sich der Form der Aussparung (4) und einem Teil des Aussendurchmessers der Welle anpasst;
e) Härten des metallischen Werkstoffs (6) zum Ausbilden von an der Welle (3) befestigten Verbindungsmitteln (6), um das Stück (7) ohne Einpressen und ohne Kleben mit der Welle (3) zu verbinden.

11. Befestigungsverfahren nach vorhergehendem Anspruch, **dadurch gekennzeichnet, dass** der Schritt d) durch ein örtlich begrenztes Schmelzen der Welle (3) realisiert wird.

12. Befestigungsverfahren nach Anspruch 10, **dadurch gekennzeichnet, dass** der Schritt d) durch Schmelzen eines Hartlots realisiert wird.

13. Befestigungsverfahren nach Anspruch 11 oder 12, **dadurch gekennzeichnet, dass** das Schmelzen des Schritts d) mittels einer hochenergetischen Strahlung realisiert wird.

14. Befestigungsverfahren nach Anspruch 10, **dadurch gekennzeichnet, dass** der Schritt d) durch Warmaufziehen des metallischen Werkstoffs in amorpher Form realisiert wird.

15. Befestigungsverfahren nach Anspruch 10, **dadurch gekennzeichnet, dass** die Aussparung (4) strahlenförmig ist.

16. Befestigungsverfahren nach einem der Ansprüche 10 bis 15, **dadurch gekennzeichnet, dass** der Werkstoff, der keinen verwendbaren plastischen Bereich besitzt, auf Silizium-Basis ist.

17. Befestigungsverfahren nach einem der Ansprüche 10 bis 16, **dadurch gekennzeichnet, dass** der Schritt c) fortdauert, bis das Stück gegen einen während dem Schritt b) ausgebildeten Kragen (13) der Welle (3) stösst.

## Claims

1. Device comprising:
- an arbour (3);
- a part (7) made of a material with no usable plastic domain, said part (7) comprising a hole (8), said arbour (3) passing through the hole (8);
- a securing device (11) on said arbour (3) comprising:
- a recess (4) that communicates with the hole (8) in said part (7), the recess (4) being blind so as to form a mortise;
- securing means (6) attached to the arbour (3) and at least partially matching the shape of the recess (4) to make the movement of the part (7) integral with that of the arbour (3) without driving in or bonding said part.

2. Device according to the preceding claim, **characterized in that** the recess (4) has no edge.

3. Device according to any of the preceding claims, **characterized in that** the securing means (6) includes an insert made of metallic material.

4. Device according to the preceding claim, **characterized in that** the metallic insert is obtained by partially melting said arbour.

5. Device according to claim 3, **characterized in that** the metallic insert is obtained by melting a solder.

6. Device according to claim 3, **characterized in that** the metallic insert is obtained by shrink fitting said metallic material in amorphous form.

7. Device according to any of the preceding claims, **characterized in that** the securing device (11) further includes a collar (13) mounted on the arbour (3) to act as a shoulder for said part.

8. Device according to any of the preceding claims, **characterized in that** the material that has no usable plastic domain is silicon-based.

9. Timepiece **characterized in that** it includes a device according to any of the preceding claims.

10. Method of securing a part (7), made of material with no usable plastic domain, onto an arbour (3), **characterized in that** it includes the following steps:
a) fabricating the part (7) with a hole (8) for receiving said arbour and a recess (4) communicating with the hole (8), the recess (4) being blind so as to form a mortise in said part (7);
b) fabricating said arbour;
c) assembling the arbour (3) in the hole (8) of the part (7);
d) filling the recess (4) with a metallic material (6) so that it matches the shape of the recess (4) and part of the external diameter of said arbour;
e) hardening the metallic material (6) in order to form securing means (6) attached to the arbour (3), so as to secure the part (7) to the arbour (3) without driving in or bonding.

11. Securing method according to the preceding claim, **characterized in that** step d) is achieved by locally melting the arbour (3).

12. Securing method according to claim 10, **characterized in that** step d) is achieved by melting a solder.

13. Securing method according to claim 11 or 12, **characterized in that** the melting in step d) is achieved by means of high energy radiation.

14. Securing method according to claim 10, **characterized in that** step d) is achieved by shrink fitting said metallic material in amorphous form.

15. Securing method according to the claim 10, **characterized in that** the recess (4) has no edge.

16. Securing method according to any of claims 10 to 15, **characterized in that** the material with no usable plastic domain is silicon-based.

17. Securing method according to any of claims 10 to 16, **characterized in that** step c) continues until the part abuts against a collar (13) of the arbour (3) formed during step b).
